# EUROPÄISCHE PATENTSCHRIFT

(11) **EP 3 976 320 B1**
(45) Veröffentlichungstag und Bekanntmachung des Hinweises auf die Patenterteilung: **21.06.2023**
(21) Anmeldenummer: 20729011.5
(22) Anmeldetag: 22.05.2020
(51) Int. Cl.: B25B 27/14, F01D 25/28

(54) **WERKZEUG ZUR HALTERUNG DER HOCHDRUCKWELLE EINES FLUGZEUGTRIEBWERKS**
TOOL FOR MOUNTING THE HIGH-PRESSURE SHAFT OF AN AIRCRAFT ENGINE
OUTIL POUR MAINTENIR L'ARBRE HAUTE PRESSION D'UN MÉCANISME DE PROPULSION D'AVION

(30) Priorität: 24.05.2019 DE 102019114029
(43) Veröffentlichungstag der Anmeldung: 06.04.2022
(73) Patentinhaber: Lufthansa Technik AG, 22335 Hamburg (DE)
(72) Erfinder: SAßMANNSHAUSEN, Jan, 22527 Hamburg (DE); ROPPELT, Eugen, 22417 Hamburg (DE)
(74) Vertreter: Glawe, Delfs, Moll
(86) Internationale Anmeldenummer: PCT/EP2020/064253
(87) Internationale Veröffentlichungsnummer: WO 2020/239620

(56) Entgegenhaltungen:
- EP-A1- 3 106 756
- US-B1- 8 127 417

## Beschreibung

Die Erfindung betrifft ein Werkzeug zur Halterung und axialen Fixierung der Hochdruckwelle eines Flugzeugtriebwerks bei demontierter Hochdruckturbinenstufe sowie dessen Verwendung.

Bei der Wartung, Instandhaltung oder Verbesserung von Flugzeugtriebwerken müssen einzelne Bauteile und Module vom Triebwerk demontiert werden, um nach einer gesonderten Bearbeitung wieder montiert zu werden. Sofern das Flugzeugtriebwerk nicht vollständig zerlegt wird, ist es aufgrund der bei Flugzeugtriebwerken typischen Leichtbauweise und dem damit verbundenen Verzicht auf eine gesonderte Tragstruktur häufig nicht möglich, beliebige Bauteile oder Module zu demontieren. Die Bauteile und Module eines Flugzeugtriebwerks sind nämlich derart miteinander verbunden, dass sie sich gegenseitig stützen oder ineinander lagern, wodurch auf eine gesonderte Tragstruktur, wie sie von anderen, insbesondere stationären Maschinen bekannt ist und an der Bauteile und Module einzeln lösbar befestigt sind, verzichtet werden kann.

Ein Beispiel hierfür ist neben einer Vielzahl weiterer Triebwerkstypen der Triebwerktyps V2500 des Herstellers International Aero Engines (IAE). Bei diesem Flugzeugtriebwerk ist die Hochdruckwelle auf der einen Seite in einer nicht-rotierenden vorderen Lageraufnahme ("Front Bearing Compartment") mit einem als Wälzlager ausgestaltetem Festlager, welche vor dem Hochdruckkompressor-Modul angeordnet ist, gelagert. Auf der anderen Seite ist im Bereich der Brennkammer und somit vor dem Hochdruckturbinen-Modul ein weiteres Wälzlager als Loslager vorgesehen. Wird nur die vordere Lageraufnahme - bspw. zu Wartungszwecken - entfernt, erfolgt die axiale Sicherung der Hochdruckwelle allein durch einen am Hochdruckturbinen-Modul angebrachten Retainer. Wird nur das Hochdruckturbinen-Modul entfernt, erfolgt die axiale Sicherung ausschließlich durch das Festlager der vorderen Lageraufnahme.

Für das beispielhaft genannte Triebwerk V2500, aber auch bei einer Vielzahl anderer Triebwerkstypen, ist - sofern das Triebwerk nicht vollständig zerlegt wird - kein zulässiger Bauzustand definiert, in dem sowohl die vordere Lageraufnahme als auch das Hochdruckturbinen-Modul demontiert ist. In der Folge können Wartungs- und Instandsetzungsarbeiten an den beiden genannten Komponenten nur sequenziell erfolgen, wodurch sich die Bearbeitungsdauer eines Triebwerks erheblich erhöhen kann. Ein Werkzeug nach dem Oberbegriff von Anspruch 1 wird in US 8 127 417 B1 gezeigt.

Aufgabe der vorliegenden Erfindung ist es, ein Werkzeug sowie eine Verwendung dieses Werkzeugs zu schaffen, mit dem die Nachteile aus dem Stand der Technik vermieden oder zumindest reduziert werden können.

Gelöst wird diese Aufgabe durch ein Werkzeug gemäß dem Hauptanspruch sowie dessen Verwendung gemäß Anspruch 11. Vorteilhafte Weiterbildungen sind Gegenstand der abhängigen Ansprüche.

Demnach betrifft die Erfindung ein Werkzeug zur Halterung und axialen Fixierung der hohlen Hochdruckwelle eines Flugzeugtriebwerks bei demontierter Hochdruckturbinenstufe umfassend
- ein Wellenendkappenelement mit einem an einen vorgegebenen Wellendurchmesser angepassten Innenradius zum Aufstecken auf das turbinenseitige Ende der Hochdruckwelle,
- eine Wellenendkappenaufnahme zur radial beweglichen und in einer ersten Richtung axial begrenzten Aufnahme des Wellenendkappenelements,
- ein an der Wellenendkappenaufnahme befestigbares Verbinderelement mit einem in die Hochdruckwelle einführbaren Schaft umfassend ein Fixierungselement zur axialen Sicherung der Wellenendkappenaufnahme, wobei
ein gegenüber der Wellenendkappenaufnahme ortsfestes Federelement zur Aufbringung einer vorgegebenen Federkraft auf das Wellenendkappenelement in radialer Richtung vorgesehen ist.

Weiterhin betrifft die Erfindung eine Verwendung des erfindungsgemäßen Werkzeugs mit den Schritten:
a) Demontage der Hochdruckturbinestufe(n) des Flugzeugtriebwerkes;
b) Aufstecken des Wellenendkappenelements auf das turbinenseitige Ende der Hochdruckwelle;
c) Einführen des Schafts des Verbinderelements mit dem Fixierungselement in die Hochdruckwelle;
d) Anbringen der Wellenendkappenaufnahme um das Wellenendkappenelement;
e) Verbinden des Verbinderelements mit der Wellenendkappenaufnahme, sodass die Wellenendkappenaufnahme durch das Fixierungselement des Verbinderelements axial fixiert ist; und
f) Aufbringen einer Federkraft auf das Wellenendkappenelement in radialer Richtung durch das gegenüber der Wellenendkappenaufnahme ortsfeste Federelement.

Mit dem erfindungsgemäßen Werkzeug ist es möglich, die Hochdruckwelle eines Flugzeugtriebwerks bei demontierter Hochdruckturbinenstufe in axialer Richtung vollständig zu sichern und gleichzeitig in radialer Richtung über das Federelement so zu halten, dass über die vorgegebene Federkraft die bei montierter Hochdruckturbinenstufe auf die Hochdruckwelle wirkende Gewichtskraft simuliert werden kann. Die Hochdruckwelle ist also in radialer Richtung nicht vollständig fixiert, sondern wird lediglich mit einer der genannten Gewichtskraft entsprechenden Federkraft belastet, womit die Welle einerseits in der erforderlichen, gewünschten Position gehalten wird, andererseits aber keine unerwünschten Spannungen durch eine Festlagerung am hinteren Ende der Hochdruckwelle in diese eingetragen werden.

Die axiale Sicherung erfolgt durch das Zusammenwirken der Wellenendkappenaufnahme, die eine Bewegung der Hochdruckwelle mit aufgesetztem Wellenendkappenelement durch die axiale Begrenzung in die erste Richtung, insbesondere bspw. in Richtung des Wellenendkappenelements, unterbindet, und einen damit verbundenen Schaft, der mit seinem Fixierungselement eine axiale Bewegung der Hochdruckwelle gegenüber der Wellenendkappenaufnahme entgegen der ersten Richtung (bspw. weg von dem Wellenendkappenelement) verhindern kann.

Die Hochdruckwelle kann somit gegenüber der Wellenendkappenaufnahme in axialer Richtung vollständig fixiert werden, währen in radialer Richtung lediglich eine vorgegebene Kraft ausgeübt wird, wobei sich die Hochdruckwelle aber grundsätzlich in radialer Richtung zumindest grundsätzlich etwas gegenüber der Wellenendkappenaufnahme bewegen kann, da insbesondere keine Festlagerung in dieser Richtung besteht. Mit Fixierung der Wellenendkappenaufnahme erfolgt also die gewünschte Halterung und axiale Fixierung der Hochdruckwelle eines Flugzeugtriebwerks.

Es ist bevorzugt, wenn das Federelement hinsichtlich der Federkraft einstellbar ist. Dadurch kann das für ein bestimmtes Triebwerk, eine bestimmte Triebwerksvariante (also eine von mehreren Varianten eines Triebwerkstyps) und/oder einen bestimmten Triebwerkstyp vorgegebene Federkraft eingestellt werden. Auch kann es ggf. möglich sein, die Federkraft bei an einem Triebwerk montierten Zustand des Werkzeuges bei Bedarf noch nachzujustieren.

Das Fixierungselement am Schaft des Verbinderelements kann grundsätzlich zur kraftschlüssigen Verbindung mit der Innenseite der hohlen Hochdruckwelle ausgebildet sein. Es ist aber bevorzugt zur formschlüssigen Verbindung mit der Hochdruckwelle ausgebildet. Dazu kann das Fixierungselement mit regelmäßig bei Hochdruckwellen einer Flugzeugturbine vorhandenen Hinterschnitten aufgrund eines sich in axialer Richtung verändernden Innendurchmessers zusammenwirken.

So kann das Fixierungselement bspw. ein an dem freien, in die Hochdruckwelle einzuführenden Ende des Schaftes angeordneter, sich um einen zu beiden Seiten des Schafts erstreckenden Riegel sein, der vorzugsweise senkrecht zu seiner Längsachse und/oder zur Achse des Schafts verschwenkbar ist. Im verschwenkten Zustand lässt sich das Fixierungselement in die hohle Hochdruckachse einführen, während sich der Riegel im unverschwenkten Zustand maximal in radialer Richtung erstreckt und so mit einer Anlagefläche im Innern der Hohlwelle zusammenwirken kann.

Zum aktiven Verschwenken des Riegels kann eine Betätigungsvorrichtung, bspw. ein Drahtzug vorgesehen sein. Es ist aber besonders bevorzugt, wenn der Riegel gegenüber dem Schaft eine unsymmetrische Gewichtsverteilung aufweist. In diesem Fall kann allein durch Drehen des Schafts der Riegel in eine vertikale Ausrichtung oder eine gegenüber dem Schaft verschwenkte Ausrichtung bewegt werden.

Es ist möglich, das erfindungsgemäße Werkzeug und insbesondere durch Ständer oder Halterungen gegenüber dem Flugzeugtriebwerks zu positionieren bzw. zu fixieren. Es ist aber bevorzugt, wenn das Werkzeug unmittelbar am Flugzeugtriebwerk befestigt wird, womit die Gefahr von Beschädigungen aufgrund von Relativbewegungen zwischen Werkzeug und Flugzeugtriebwerk praktisch ausgeschlossen wird.

Vorzugsweise ist daher ein Befestigungselement zur ortsfesten Befestigung des Werkzeugs an dem Flugzeugtriebwerk bei demontierter Hochdruckturbinenstufe mit einem Befestigungsbereich zur Befestigung der Wellenendkappenaufnahme daran vorgesehen. Beispielsweise kann das Befestigungselement zur Befestigung des Werkzeugs an einem Flansch der Brennkammer ausgestaltet sein. Die lösbare Befestigung des Werkzeugs kann bspw. mit Schrauben erreicht werden.

Das Befestigungselement ist vorzugsweise in einer vorgegebenen Position an dem Flugzeugtriebwerk zu befestigen. Dazu kann der Befestigungsbereich vorzugsweise so ausgestaltet sein, dass sich das Werkzeug tatsächlich nur in einer einzigen vorgegebenen Position am Triebwerk befestigen lässt. Dies kann bspw. erreicht werden, in dem der Befestigungsbereich und insbesondere daran vorgesehene Bohrungen zum Eingreifen von Schrauben passgenau auf die vorgesehenen Befestigungspunkte am Triebwerk angepasst sind. Insbesondere wenn das Federelement wenigstens auch an dem Befestigungselement angeordnet bzw. daran befestigt ist, kann durch entsprechende ordnungsgemäße Befestigung des Werkzeugs am Flugzeugtriebwerk eine vorgegebene Ausrichtung des Federelementes erreicht werden, um darüber bspw. Gewichtskräfte simulieren zu können.

Es ist bevorzugt, wenn die für den Kontakt mit der Hochdruckwelle vorgesehenen Anlage- und/oder Kontaktflächen des Wellenendkappenelement und/oder des Fixierungselements aus einem gegenüber dem Werkstoff der Hochdruckwelle weicherem Material, vorzugsweise aus Kunststoff, weiter vorzugsweise aus PTFE, sind. Dadurch können Beschädigungen an der Hochdruckwelle bei Einsatz des erfindungsgemäßen Werkzeuges wirksam verhindert werden.

Es kann vorteilhaft sein, jeweils ein erfindungsgemäßes Werkzeug für jeden gewünschten Triebwerkstyp vorzusehen, welches dann jeweils genau auf den Triebwerkstyp abgestimmt ist. So kann der Befestigungsbereich an die jeweils vorgesehenen Befestigungspunkte eines Triebwerktyps und die relative Lage und Krümmung des Wellenanlageelementes an die Hochdruckwelle des Triebwerkstyps genau angepasst werden. Dadurch wird die Verwendung eines erfindungsgemäßen Werkzeugs vereinfacht, da keine besonderen triebwerksspezifischen Einstellungen am Werkzeug vorgenommen werden müssen.

Für die Verwendung des erfindungsgemäßen Werkzeugs wird zunächst die Hochdruckturbine eines Flugzeugtriebwerkes demontiert. In der Folge ragt das hintere Ende der Hochdruckwelle aus dem Triebwerk heraus. In diesem Zustand erfolgt die axiale Fixierung der Hochdruckwelle noch durch das Festlager der Hochdruckwelle, welches bspw. in einer vorderen Lageraufnahme nahe bei dem Hochdruckkompressor vorgesehen ist.

In einer mögliche Verwendungsvariante wird anschließend zunächst das Wellenendkappenelement auf das turbinenseitige Ende der Hochdruckwelle gesteckt und der Schaft des Verbinderelements mit dem Fixierungselement in die Hochdruckwelle eingeführt. Anschließend wird die Wellenendkappenaufnahme um das Wellenendkappenelement angebracht und so mit dem Schaft des Verbinderelements bei erfolgter Verbindung des Verbinderelements mit der Hochdruckwelle durch das Fixierungselement verbunden, dass die an der Hochdruckwelle montierten Teile des erfindungsgemäßen Werkzeugs in axialer Richtung ortsfest gegenüber der Hochdruckwelle sind.

Durch geeignete Befestigung der Wellenendkappenaufnahme kann dann die Hochdruckwelle in axialer Richtung gegenüber dem Triebwerk fixiert werden, wobei aufgrund der Beweglichkeit des Wellenendkappenelementes und der Wellenendkappenaufnahme eine gewisse Beweglichkeit in radialer Richtung erhalten bleibt. Durch das gegenüber der Wellenendkappenaufnahme ortsfeste Federelement kann jedoch bei Bedarf eine vorgegebene Federkraft in radialer Richtung auf das Wellenendkappenelement und somit die Hochdruckwelle ausgeübt werden.

Die Befestigung der Wellenendkappenaufnahme kann bevorzugt durch ein Befestigungselement erreicht werden, wie es oben beschrieben ist und welches eine ortsfeste Befestigung an dem Triebwerk selbst ermöglicht. Dabei ist bevorzugt das Federelement während der Befestigung der Wellenendkappenaufnahme noch nicht montiert, sondern wird erst später angebracht.

Das Befestigungselement wird mit den dafür vorgesehenen Mitteln an dem Triebwerk, bspw. am Brennkammerflansch, derart befestigt, dass der Befestigungsbereich des Befestigungselementes zur Befestigung der Wellenendkappenaufnahme daran geeignet angeordnet ist. Anschließend erfolgt die Befestigung der Wellenendkappenaufnahme an dem Befestigungsbereich, vorzugweise axial und/oder radial variabel, d.h. Wellenendkappenaufnahme und Befestigungsbereich haben für die Befestigung keine fest definierte relative Position zueinander, sondern können in axial und/oder radialer Richtung relativ zueinander verschoben miteinander verbunden werden. Die Verbindung bzw. Befestigung kann kraftschlüssig erfolgen.

Nach erfolgter Befestigung der Wellenendkappenaufnahme an dem Brennkammerflansch kann über das bereits erwähnte Federelement eine vorgegebene Federkraft auf das Wellenendkappenelement in radialer Richtung aufgebracht werden, insbesondere um die ansonsten auf die Hochdruckwelle einwirkende Gewichtskraft der Hochdruckturbine zu simulieren. Das Federelement kann dabei vorzugsweise an dem Befestigungselement angeordnet bzw. mit diesem verbunden sein.

Aufgrund der mithilfe des Werkzeugs erreichten Halterung der Hochdruckwelle kann nachfolgend bspw. das Festlager der Hochdruckwelle demontiert werden. Dabei kann - um ein Absacken des vorderen Teils der Hochdruckwelle zu verhindern - zuvor eine temporäre radiale Stütze in dem von dem Werkzeug entfernten Bereich an der Hochdruckwelle angebracht werden. Entsprechende Stützen, die ein zusätzliches Loslager für die Hochdruckwelle bilden, sind aus dem Stand der Technik bekannt und für eine Vielzahl unterschiedlicher Triebwerkstypen verfügbar.

Die Erfindung wird nun anhand bevorzugter Ausführungsbeispiele unter Bezugnahme auf die beigefügten Zeichnungen weiter beschrieben. Es zeigen:
- Figur 1:: ein erstes Ausführungsbeispiel eines erfindungsgemäßen Werkzeugs;
- Figur 2:: eine schematische Darstellung des erfindungsgemäß verwendeten Werkzeugs gemäß Figur 1; und
- Figur 3a-e:: schematische Darstellungen der Verwendung des Werkzeugs aus Figur 1 zur Erreichung des in Figur 2 dargestellten Zustands.

In Figur 1 ist ein erstes Ausführungsbeispiel eines erfindungsgemäßen Werkzeugs 1 dargestellt, wobei die einzelnen und nachfolgend erläuterten Komponenten des Werkzeugs zusammengefügt sind. In Figur 2 ist das Werkzeug 1 im Verwendungszustand dargestellt, Figur 3d zeigt letztendlich einen Schnitt durch das Werkzeug 1 in dem Verwendungszustand gemäß Figur 2. In Figuren 2 und 3 sind neben dem Werkzeug 1 bzw. dessen Komponenten noch Teile eines Flugzeugtriebwerks angedeutet, nämlich das hintere Ende der Hochdruckwelle 80 sowie der Endbereich der Brennkammer 81 mit einem umlaufenden Flansch 82.

Das Werkzeug 1 umfasst ein Wellenendkappenelement 2, deren Innendurchmesser an den Durchmesser des turbinenseitigen Endes der Hochdruckwelle eines Flugzeugtriebwerks, für welches das Werkzeug 1 vorgesehen ist, angepasst ist. Das Wellenendkappenelement 2 ist von den übrigen Komponenten des Werkzeugs 1 abtrennbar und so ausgestaltet, dass es auf das fragliche Ende der Hochdruckwelle aufgesteckt werden kann.

Im montierten Zustand des Werkzeugs ist das Wellenendkappenelement 2 in einer Wellenendkappenaufnahme 3 angeordnet, welche eine Bewegung des Wellenendkappenelements 2 in die durch den Pfeil 90 angedeutete erste Richtung begrenzt bzw. unterbindet, die aber gleichzeitig eine radiale Bewegung des Wellenendkappenelements 2 in gewissem Maßen zulässt. Dazu ist der Innenradius der in diesem Ausführungsspiel ebenfalls kappenförmig ausgestalteten Wellenendkappenaufnahme 3 größer als der Außenradius des Wellenendkappenelements 2.

An der Wellenendkappenaufnahme 3 lösbar befestigt ist ein Verbinderelement 4 mit einem in die Hochdruckwelle einführbaren Schaft 5 umfassend ein Fixierungselement 6 zur axialen Sicherung der Wellenendkappenaufnahme 3.

Das Fixierungselement 6 ist dabei, wie nachfolgend noch anhand der Figur 3 erläutert, zur formschlüssigen Verbindung mit der Hochdruckwelle 80 als um die Achse 7 verschwenkbarer, sich zu beiden Seiten des Schafts 5 erstreckender Riegel 8 ausgebildet, der gegenüber dem Schaft 5 eine unsymmetrische Gewichtsverteilung aufweist. Aufgrund eben dieser unsymmetrischen Gewichtsverteilung, bei welcher sich der Schwerpunkt des Riegels 8 in vertikaler Ausrichtung je nach Drehung des Schaftes 5 veränderbaren Orientierung unter- oder oberhalb der Achse 7 befindet, bewegt sich der Riegel 8 entweder in die in Figur 1 dargestellte Position zur axialen Fixierung oder in eine gegenüber dem Schaft 5 angewinkelte Position, in welcher sich das Verbinderelement 4 in eine Hochdruckwelle eines Triebwerks einführen oder wieder daraus entfernen lässt.

Am Schaft 5 ist weiterhin ein Führungselement 5` aus weichem Kunststoff vorgesehen, mit dem sichergestellt wird, das der Schaft 5 selbst nicht in Kontakt mit der Innenwand der Hochdruckwelle 80 kommt und dort evtl. Beschädigungen verursachen kann.

Die Wellenendkappenaufnahme 3 ist am Befestigungsbereich 9 eines Befestigungselementes 10 befestigt. Der Befestigungsbereich 9 ist dabei hülsen- bzw. buchsenförmig ausgestaltet und derart an den Außendurchmesser der Wellenendkappenaufnahme 3 angepasst, dass diese nicht nur axial im Befestigungsbereich 9, sondern in gewissen Umfang auch in axialer Richtung variabel befestigbar ist. Dazu weist die Wellenendkappenaufnahme 3 ein gewisses Spiel gegenüber dem Befestigungsbereich 9 auf, bevor sie durch die Schrauben 11 in der gewünschten axialen und radialen Position fixiert werden kann.

An dem Befestigungselement 10 ist weiterhin ein Federelement 12 angeordnet, welches bei erfolgter Fixierung der Wellenendkappenaufnahme 3 am Befestigungselement 10 ortsfest gegenüber dieser ist. Das Federelement 12 ragt durch die Wellenendkappenaufnahme 3 und ist zum Aufbringen seiner Federkraft auf das Wellenendkappenelement 2 in radialer Richtung ausgebildet (vgl. Figur 3). Das Federelement 12 ist über die Stellschraube 13 hinsichtlich der auf das Wellenendkappenelement 2 ausgeübten Federkraft einstellbar.

Das Befestigungselement 2 weist drei Ausleger 14 zur Befestigung an dem Flansch 82 der Brennkammer 81 eines Flugzeugtriebwerks (vgl. Figur 2) auf. Dabei sind die Ausleger 14 so angeordnet und ausgebildet, dass sich das Befestigungselement 10 nur in einer vorgegebenen Lage an dem Flugzeugtriebwerk befestigen lässt. Aufgrund dieser eindeutigen Lage im montierten Zustand kann sichergestellt werden, dass das an dem Befestigungselement 10 angeordnete Federelement 12 im montierten Zustand vertikal ausgerichtet ist und eine ansonsten auf das turbinenseitige Ende einwirkende Gewichtskraft einer Hochdruckturbinenstufe simulieren kann.

Die bei der Verwendung des Werkzeugs 1 in unmittelbar mit der Hochdruckwelle in Kontakt kommenden Bauteile Wellenendkappenelement 2 und Fixierungselement 6 sind vollständig aus Kunststoff oder zumindest an den entsprechenden Kontaktflächen mit einer Kunststoffschicht versehen. Da Kunststoff, wie bspw.

PTFE, in der Regel weicher ist als das Material der Hochdruckwelle können evtl. Beschädigungen an der Hochdruckwelle wirksam vermieden werden.

Anhand der Figuren 3a-e wird nun exemplarisch die Montage des Werkzeugs 1 gemäß Figur 1 erläutert, um den in Figur 2 gezeigten Verwendungszustand zu erreichen.

In Figur 3a ist von einem Flugzeugtriebwerk, von dem nur der hintere Teil der Hochdruckwelle 80 und der Endbereich der Brennkammer 81 dargestellt ist, die Hochdruckturbinenstufe(n) demontiert, sodass das turbinenseitige Ende 84 der Hochdruckwelle 80 freiliegt.

Auf dieses freiliegende Ende 84 der Hochdruckwelle 80 wird das Wellenendkappenelement 2 aufgesteckt (Figur 3b). Aufgrund seines an den Durchmesser der Hochdruckwelle 80 angepassten Innenradius sitzt das Wellenendkappenelement 2 sicher auf der Hochdruckwelle 80, wobei durch die Kappenform sichergestellt ist, dass das Wellenendkappenelement 2 auch tatsächlich am turbinenseitige Ende 84 der Hochdruckwelle 80 verbleibt.

Anschließend wird der Schaft 5 des Verbinderelements 4 soweit in die Hochdruckwelle 80 eingeführt, dass sich das Fixierungselement 6 in einem Bereich 85 der Hochdruckwelle 80 befindet, in dem der Wellendurchmesser vergrößert ist (Figur 3c). Durch geeignete Drehen des Schaftes 5 um seine Längsachse kann dann aufgrund der ungleichen Gewichtsverteilung des als Riegel 8 ausgebildeten Fixierungselements 6 eine orthogonale Ausrichtung gegenüber dem Schaft 5 erreicht werden, in der das Fixierungselement 6 nicht mehr durch die Hochdruckwelle 80 herausgezogen werden kann, sondern vielmehr eine formschlüssige Verbindung mit dem durch den im Bereich 85 der Durchmesservergrößerung der Hochdruckwelle 80 entstehenden Hinterschnitt bilden.

Durch das Führungselement 5' wird der Schaft 5 von der Innenwand der Hochdruckwelle 80 ferngehalten.

Im nächsten Schritt wird die Wellenendkappenaufnahme 3 um das Wellenendkappenelement 2 angebracht und die Verbindung zwischen Schaft 5 des Verbinderelements 4 hergestellt (Figur 3d). Durch ausreichendes Verspannen von Wellenendkappenaufnahme 3 und Verbinderelements 4 können die bereits montierten Komponenten 2-4 des Werkzeugs 1 in axialer Richtung gegenüber der Hochdruckwelle 80 fixiert werden: eine axiale Bewegung des Wellenendkappenelements 2 gegenüber der Hochdruckwelle 80 wird durch die entsprechend begrenzende Wellenendkappenaufnahme 3 unterbunden, die wiederum durch die Verspannung mit dem Verbinderelement 4 in axialer Richtung fixiert ist.

Trotz dieser axialen Fixierung sind zumindest kleinere relative Bewegungen des Wellenendkappenelement 2 gegenüber der die Wellenendkappenaufnahme 3 in radialer Richtung weiterhin möglich.

Abschließend wird das Befestigungselement 10 montiert (Figur 3e). Dazu wird das Befestigungselement 10 über die Ausleger 14 in der einzig möglich Position an dem hinteren Flansch 82 der Brennkammer 80, an der ansonsten wenigstens eine Hochdruckturbinenstufe befestigt ist, befestigt. In diesem Zustand liegt die Wellenendkappenaufnahme 3 innerhalb des Befestigungsbereichs 9 und kann darin feinpositioniert werden, bis sie in der wünschten Position durch die Schrauben 11 fixiert wird.

Das an dem Befestigungselement 10 vorgesehene Federelement 12 kann anschließend über die Stellschraube 13 feinjustiert werden, sodass auf das radial weiterhin grundsätzlich bewegbare Wellenendkappenelement 2 eine vorgegebene Federkraft ausgeübt wird, welche die Gewichtskraft der ansonsten an dieser Stelle montierten Hochdruckturbinenstufe(n) simuliert.

## Patentansprüche

1. Werkzeug (1) zur Halterung und axialen Fixierung der hohlen Hochdruckwelle (80) eines Flugzeugtriebwerks bei demontierter Hochdruckturbinenstufe umfassend
- ein Wellenendkappenelement (2) mit einem an einen vorgegebenen Wellendurchmesser angepassten Innenradius zum Aufstecken auf das turbinenseitige Ende (84) der Hochdruckwelle (80), **dadurch gekennzeichnet, dass** das Werkzeug weiterhin umfasst
- eine Wellenendkappenaufnahme (3) zur radial beweglichen und in einer ersten Richtung axial begrenzten Aufnahme des Wellenendkappenelements (2), und
- ein an der Wellenendkappenaufnahme (3) befestigbares Verbinderelement (4) mit einem in die Hochdruckwelle einführbaren Schaft (5) umfassend ein Fixierungselement (6) zur axialen Sicherung der Wellenendkappenaufnahme (3), wobei
ein gegenüber der Wellenendkappenaufnahme (3) ortsfestes Federelement (12) zur Aufbringung einer vorgegebenen Federkraft auf das Wellenendkappenelement (2) in radialer Richtung vorgesehen ist.

2. Werkzeug nach Anspruch 1,
**dadurch gekennzeichnet, dass**
das Federelement (12) hinsichtlich der Federkraft einstellbar ist.

3. Werkzeug nach einem der vorhergehenden Ansprüche,
**dadurch gekennzeichnet, dass**
das Fixierungselement (6) zur formschlüssigen Verbindung mit der Hochdruckwelle (80) ausgebildet ist.

4. Werkzeug nach einem der vorhergehenden Ansprüche,
**dadurch gekennzeichnet, dass**
das Fixierungselement (6) ein verschwenkbarer, sich zu beiden Seiten des Schafts (5) erstreckender Riegel (8) ist.

5. Werkzeug nach dem vorhergehenden Anspruch,
**dadurch gekennzeichnet, dass**
der Riegel (8) gegenüber dem Schaft (5) eine unsymmetrische Gewichtsverteilung aufweist.

6. Werkzeug nach einem der vorhergehenden Ansprüche,
**dadurch gekennzeichnet, dass**
ein Befestigungselement (10) zur ortsfesten Befestigung des Werkzeugs (1) an dem Flugzeugtriebwerk bei demontierter Hochdruckturbinenstufe mit einem Befestigungsbereich (9) zur Befestigung der Wellenendkappenaufnahme (3) daran vorgesehen ist.

7. Werkzeug nach Anspruch 6,
**dadurch gekennzeichnet, dass**
der Befestigungsbereich (9) und/oder die Wellenendkappenaufnahme (3) zur gegenüber dem Befestigungsbereich (9) axial und/oder radial variablen Befestigung der Wellenendkappenaufnahme (3) ausgebildet ist.

8. Werkzeug nach Anspruch 6 oder 7,
**dadurch gekennzeichnet, dass**
das Befestigungselement (10) zur Befestigung an einem Flansch (82) der Brennkammer (81) des Flugzeugtriebwerks ausgebildet ist.

9. Werkzeug nach einem der Ansprüche 6 bis 8,
**dadurch gekennzeichnet, dass**
das Befestigungselement (10) derart ausgestaltet ist, dass es nur in einer einzigen vorgegebenen Position am Flugzeugtriebwerk befestigbar ist.

10. Werkzeug nach einem der vorhergehenden Ansprüche,
**dadurch gekennzeichnet, dass**
die für den Kontakt mit der Hochdruckwelle (80) vorgesehenen Anlage- und/oder Kontaktflächen des Wellenendkappenelements (2) und/oder des Fixierungselements (6) aus einem gegenüber dem Werkstoff der Hochdruckwelle (80) weicherem Material, vorzugsweise aus Kunststoff, weiter vorzugsweise aus PTFE, sind.

11. Verwendung eines Werkzeugs (1) nach einem der vorhergehenden Ansprüche zur Halterung und axialen Fixierung der Hochdruckwelle (80) eines Flugzeugtriebwerks, mit den Schritten:
a) Demontage der Hochdruckturbinestufe(n) des Flugzeugtriebwerkes;
b) Aufstecken des Wellenendkappenelements (2) auf das turbinenseitige Ende (84) der Hochdruckwelle (80);
c) Einführen des Schafts (5) des Verbinderelements (4) mit dem Fixierungselement (6) in die Hochdruckwelle (80);
**dadurch gekennzeichnet, dass** die Verwendung weiterhin folgende Schritte umfasst:
d) Anbringen der Wellenendkappenaufnahme (3) um das Wellenendkappenelement (2);
e) Verbinden des Verbinderelements (4) mit der Wellenendkappenaufnahme (3), sodass die Wellenendkappenaufnahme (3) durch das Fixierungselement (6) des Verbinderelements (4) axial fixiert ist; und
f) Aufbringen einer Federkraft auf das Wellenendkappenelement (2) in radialer Richtung durch das gegenüber der Wellenendkappenaufnahme (3) ortsfeste Federelement (12) .

12. Verwendung nach Anspruch 11,
**dadurch gekennzeichnet, dass**
zur Fixierung des Werkzeugs (1) in axialer Richtung gegenüber dem Flugzeugtriebwerk ein an dem Flugzeugtriebwerk befestigtbares Befestigungslement (10) mit einem Befestigungsbereich (9) zur Befestigung der Wellenendkappenaufnahme (3) daran vorgesehen wird.

## Claims

1. Tool (1) for holding and axially fixing the hollow high-pressure shaft (80) of an aircraft engine, with the high-pressure turbine stage demounted, comprising
- a shaft end cap element (2) having an inner radius, which is adapted to a predetermined shaft diameter, for plugging onto the turbine-side end (84) of the high-pressure shaft (80), **characterized in that** the tool furthermore comprises
- a shaft end cap receptacle (3) for receiving the shaft end cap element (2) in a radially movable manner and in an axially limited manner in a first direction, and
- a connector element (4) which can be fastened to the shaft end cap receptacle (3) and which has a shank (5), which can be inserted into the high-pressure shaft, comprising a fixing element (6) for axially securing the shaft end cap receptacle (3), wherein
a spring element (12), which is positionally fixed with respect to the shaft end cap receptacle (3), for applying a predetermined spring force to the shaft end cap element (2) in the radial direction is provided.

2. Tool according to Claim 1, **characterized in that** the spring element (12) is adjustable in terms of the spring force.

3. Tool according to either of the preceding claims, **characterized in that** the fixing element (6) is designed for form-fitting connection to the high-pressure shaft (80).

4. Tool according to one of the preceding claims, **characterized in that** the fixing element (6) is a pivotable lock (8) which extends on both sides of the shank (5).

5. Tool according to the preceding claim, **characterized in that** the lock (8) has an asymmetrical weight distribution with respect to the shank (5).

6. Tool according to one of the preceding claims, **characterized in that** a fastening element (10) for positionally fixedly fastening the tool (1) to the aircraft engine, with the high-pressure turbine stage demounted, having a fastening region (9) for fastening the shaft end cap receptacle (3) thereto is provided.

7. Tool according to Claim 6, **characterized in that** the fastening region (9) and/or the shaft end cap receptacle (3) are or is designed for fastening the shaft end cap receptacle (3) in an axially and/or radially variable manner with respect to the fastening region (9).

8. Tool according to Claim 6 or 7, **characterized in that** the fastening element (10) is designed for fastening to a flange (82) of the combustion chamber (81) of the aircraft engine.

9. Tool according to one of Claims 6 to 8, **characterized in that** the fastening element (10) is configured in such a way that it can be fastened to the aircraft engine only in a single predetermined position.

10. Tool according to one of the preceding claims, **characterized in that** the bearing and/or contact surfaces of the shaft end cap element (2) and/or of the fixing element (6) which are provided for contact with the high-pressure shaft (80) are made from a material which is softer than the material of the high-pressure shaft (80), preferably from plastic, more preferably from PTFE.

11. Use of a tool (1) according to one of the preceding claims for holding and axially fixing the high-pressure shaft (80) of an aircraft engine, comprising the following steps:
a) demounting the high-pressure turbine stage(s) of the aircraft engine;
b) plugging the shaft end cap element (2) onto the turbine-side end (84) of the high-pressure shaft (80);
c) introducing the shank (5) of the connector element (4) with the fixing element (6) into the high-pressure shaft (80);
**characterized in that** the use furthermore comprises the following steps:
d) mounting the shaft end cap receptacle (3) around the shaft end cap element (2);
e) connecting the connector element (4) to the shaft end cap receptacle (3) such that the shaft end cap receptacle (3) is axially fixed by the fixing element (6) of the connector element (4); and
f) applying a spring force to the shaft end cap element (2) in the radial direction by means of the spring element (12) which is positionally fixed with respect to the shaft end cap receptacle (3).

12. Use according to Claim 11, **characterized in that** to fix the tool (1) in the axial direction with respect to the aircraft engine, a fastening element (10) which can be fastened to the aircraft engine and which has a fastening region (9) for fastening the shaft end cap receptacle (3) thereto is provided.

## Revendications

1. Outil (1) pour le maintien et la fixation axiale de l'arbre haute pression creux (80) d'un moteur d'avion lorsque l'étage de turbine haute pression est démonté, comprenant
- un élément de capuchon d'extrémité d'arbre (2) ayant un rayon intérieur adapté à un diamètre d'arbre prédéfini, pour l'enfichage sur l'extrémité côté turbine (84) de l'arbre haute pression (80), **caractérisé en ce que** l'outil comprend en outre
- un logement de capuchon d'extrémité d'arbre (3) pour la réception mobile radialement et limitée axialement dans une première direction de l'élément de capuchon d'extrémité d'arbre (2), et
- un élément de liaison (4) pouvant être fixé sur le logement de capuchon d'extrémité d'arbre (3) avec une tige (5) insérable dans l'arbre haute pression, comprenant un élément de fixation (6) pour le blocage axial du logement de capuchon d'extrémité d'arbre (3),
un élément de ressort (12) fixe par rapport au logement de capuchon d'extrémité d'arbre (3) étant prévu pour appliquer une force de ressort prédéfinie sur l'élément de capuchon d'extrémité d'arbre (2) dans la direction radiale.

2. Outil selon la revendication 1, **caractérisé en ce que** l'élément de ressort (12) est réglable en ce qui concerne la force de ressort.

3. Outil selon l'une quelconque des revendications précédentes, **caractérisé en ce que** l'élément de fixation (6) est configuré pour la liaison par complémentarité de forme avec l'arbre haute pression (80).

4. Outil selon l'une quelconque des revendications précédentes, **caractérisé en ce que** l'élément de fixation (6) est un verrou pivotant (8) s'étendant vers les deux côtés de la tige (5).

5. Outil selon la revendication précédente, **caractérisé en ce que** le verrou (8) présente une répartition de poids asymétrique par rapport à la tige (5).

6. Outil selon l'une quelconque des revendications précédentes, **caractérisé en ce qu'**un élément de fixation (10) est prévu pour la fixation fixe de l'outil (1) sur le moteur d'avion lorsque l'étage de turbine haute pression est démonté, avec une zone de fixation (9) pour la fixation du logement de capuchon d'extrémité d'arbre (3) sur celui-ci.

7. Outil selon la revendication 6, **caractérisé en ce que** la zone de fixation (9) et/ou le logement de capuchon d'extrémité d'arbre (3) sont configurés pour fixer le logement de capuchon d'extrémité d'arbre (3) de manière variable axialement et/ou radialement par rapport à la zone de fixation (9).

8. Outil selon la revendication 6 ou 7, **caractérisé en ce que** l'élément de fixation (10) est configuré pour la fixation à une bride (82) de la chambre de combustion (81) du moteur d'avion.

9. Outil selon l'une quelconque des revendications 6 à 8, **caractérisé en ce que** l'élément de fixation (10) est conçu de manière à ne pouvoir être fixé au moteur d'avion que dans une seule position prédéfinie.

10. Outil selon l'une quelconque des revendications précédentes, **caractérisé en ce que** les surfaces d'appui et/ou de contact de l'élément de capuchon d'extrémité d'arbre (2) et/ou de l'élément de fixation (6) prévues pour le contact avec l'arbre haute pression (80) sont en un matériau plus mou que le matériau de l'arbre haute pression (80), de préférence en matière plastique, de manière davantage préférée en PTFE.

11. Utilisation d'un outil (1) selon l'une quelconque des revendications précédentes pour le maintien et la fixation axiale de l'arbre haute pression (80) d'un moteur d'avion, avec les étapes suivantes :
a) le démontage du ou des étages de turbine haute pression du moteur d'avion ;
b) l'enfichage de l'élément de capuchon d'extrémité d'arbre (2) sur l'extrémité côté turbine (84) de l'arbre haute pression (80) ;
c) l'insertion de la tige (5) de l'élément de liaison (4) avec l'élément de fixation (6) dans l'arbre haute pression (80) ;
**caractérisée en ce que** l'utilisation comprend en outre les étapes suivantes :
d) la disposition du logement de capuchon d'extrémité d'arbre (3) autour de l'élément de capuchon d'extrémité d'arbre (2) ;
e) la liaison de l'élément de liaison (4) au logement de capuchon d'extrémité d'arbre (3) de telle sorte que le logement de capuchon d'extrémité d'arbre (3) est fixé axialement par l'élément de fixation (6) de l'élément de liaison (4) ; et
f) l'application d'une force de ressort sur l'élément de capuchon d'extrémité d'arbre (2) dans la direction radiale par l'élément de ressort (12) fixe par rapport au logement de capuchon d'extrémité d'arbre (3) .

12. Utilisation selon la revendication 11, **caractérisée en ce que**, pour la fixation de l'outil (1) dans la direction axiale par rapport au moteur d'avion, un élément de fixation (10) pouvant être fixé au moteur d'avion avec une zone de fixation (9) pour la fixation du logement de capuchon d'extrémité d'arbre (3) sur celui-ci est prévu.
